# EUROPÄISCHE PATENTSCHRIFT

(11) **EP 2 153 492 B1**
(45) Veröffentlichungstag und Bekanntmachung des Hinweises auf die Patenterteilung: **26.02.2014**
(21) Anmeldenummer: 07722359.2
(22) Anmeldetag: 04.05.2007
(51) Int. Cl.: H01R 4/30, H01R 4/38, H01R 11/12

(54) **KLEMMSTELLE ZUM ANSCHLIESSEN EINES RINGKABELSCHUHS AN EIN ELEKTRISCHES GERÄT**
TERMINAL POINT FOR CONNECTING A RING TERMINAL TO AN ELECTRICAL DEVICE
SYSTÈME DE SERRAGE POUR RACCORDER UNE COSSE À OEILLET À UN APPAREIL ÉLECTRIQUE

(43) Veröffentlichungstag der Anmeldung: 17.02.2010
(73) Patentinhaber: Siemens Aktiengesellschaft, 80333 München (DE)
(72) Erfinder: GEITNER, Manuel, 92289 Ursensollen (DE); HOLMER, Wolfgang, 92421 Schwandorf (DE)
(86) Internationale Anmeldenummer: PCT/DE2007/000803
(87) Internationale Veröffentlichungsnummer: WO 2008/134992

(56) Entgegenhaltungen:
- DE-A1- 2 509 158
- DE-A1- 19 513 281
- DE-B- 2 217 710
- DE-B1- 2 232 556

## Beschreibung

Die Erfindung betrifft eine Klemmstelle zum Anschließen eines Ringkabelschuhs an ein elektrisches Gerät.

Viele elektrische Geräte weisen Anschlussklemmen bzw. Klemmstellen für einen externen elektrischen Leiter auf. Bekannt ist, am Leiter ein Ringkabelschuh anzubringen und den Leiter vermittels des Ringkabelschuhs an der Klemmstelle anzuklemmen. Am Markt übliche Anschlusssysteme, also Klemmstellen für einen Ringkabelschuh bzw. einen Ringkabelanschluss sind heute im Wesentlichen aus einem Kontaktelement mit einem Gewinde und einer Schraube aufgebaut. Das Anschließen eines Ringkabelschuhs ist dabei in vier Anschlussschritte aufgeteilt: Die Schraube wird 1. aus dem Gewinde des Kontaktelements heraus gedreht - 2. in die Öffnung des Ringkabelschuhs eingelegt - 3. zusammen mit dem Ringkabelschuh dem Klemmbereich, also Kontaktelement bzw. dessen Gewinde zugeführt - 4. in das Gewinde des Kontaktelementes eingedreht und fest gezogen, so dass sie zwischen sich und dem Kontaktelement den Ringkabelschuh elektrisch kontaktierend verpresst.

Das Kontaktelement, z.B. eine Kontaktzunge ist hierbei im Gehäuse des elektrischen Geräts fixiert. Nachteilig ist, dass die Schraube aber von der Anschlussstelle, also der Klemmstelle entfernt werden muss, d.h. Teile werden beim Anschlussvorgang dem System entnommen. Die Schraube ist in der Regel nicht gegen Verlierbarkeit gesichert; das Fixieren der Einzelteile ohne ein haltendes Gehäuse ist nicht möglich. Das Anschließen des Ringkabelschuhs stellt sich erschwert dar und ist in viele Einzelschritte untergliedert.

Aus der DE 103 04 480 A1 ist es bekannt, das Kontaktelement im Gehäuse zu fixieren, die Klemmschraube im Gehäuse zu fixieren und mit Hilfe der Klemmschraube wiederum eine Klemmhülse am Kontaktelement zu fixieren. Diese Lösung ist konstruktiv aufwendig und erfordert zum Halten der Einzelteile ein vorhandenes Gehäuse.

Aus der DE 103 39 670 A1 ist es ebenfalls bekannt, Die Klemmschraube in einem im Gehäuse federnd geführten und in Axialrichtung der Schraube beweglichen Zusatzteil zu halten. Diese Lösung ist noch aufwendiger als die oben genannte, erfordert noch mehr Einzelteile und erfordert ebenfalls Gehäusekomponenten, um die Klemmstelle verliersicher auszugestalten.

Das Dokument "DE 22 32 556 B1" offenbart eine Klemmstelle gemäß dem Oberbegriff des Patentanspruchs 1.

Aufgabe der vorliegenden Erfindung ist es, eine Klemmstelle eines elektrischen Gerätes für einen Ringkabelschuh zu verbessern.

Die Erfindung wird gelöst durch eine Klemmstelle zum Anschließen eines Ringkabelschuhs an ein elektrisches Gerät. Die Klemmstelle umfasst ein elektrisch leitendes Anschlussstück, welches einen Geräteanschluss aufweist. Über den Geräteanschluss ist das Anschlussstück mit der weiteren internen elektrischen Verdrahtung des elektrischen Gerätes verbindbar. Die Klemmstelle enthält weiterhin eine relativ zum Anschlussstück bewegliche Klemmvorrichtung, welche dazu dient, den Ringkabelschuh an eine Kontaktfläche des Anschlussstückes elektrisch leitend anzupressen und damit eine mechanisch feste und elektrisch leitende Verbindung zwischen Ringkabelschuh und Anschlussstück herzustellen. Erfindungsgemäß ist zumindest ein Teil des Anschlussstückes als Haltevorrichtung ausgebildet. Die Haltevorrichtung dient dazu, die Klemmvorrichtung unverlierbar am Anschlussstück zu halten.

Obschon die erfindungsgemäße Klemmstelle die Unverlierbarkeit sämtlicher Einzelteile sicherstellt, ist keine Gehäusekomponente hierfür notwendig. Die Klemmstelle ist ein kompaktes integrales Kontaktelement und kostengünstiger als bekannte Lösungen. Die Klemmstelle kann also als separates Bauelement bereits vorgefertigt bzw. bevorratet gehalten werden und ist unabhängig vom Gehäuse des elektrischen Gerätes modular ein-setzbar; kann also in jede Aufbauart eines elektrischen Gerätes in beliebiger Baulage eingesetzt werden ohne dieses auf die Unverlierbarkeit hin an die Klemmstelle anpassen zu müssen. Eine derartige Lösung ist platzsparend und bisher nicht bekannt. Zum Anklemmen des Ringkabelschuhs braucht auch kein Element der Klemmstelle aus dem Klemmenbereich entfernt zu werden und kann somit z.B. nicht verloren gehen. Die Klemmstelle erlaubt schnelles und einfacheres Anschließen und ist dadurch bedienerfreundlich. Das Anschließen eines Ringkabelschuhs besteht nur noch aus zwei Schritten, nämlich 1. den Ringkabelschuh in den Anschluss bzw. Klemmbereich einführen, 2. die Klemmvorrichtung festklemmen.

Die Klemmstelle kann so ausgeführt sein, dass die Klemmvorrichtung lösbar ist. Die Klemmvorrichtung kann dann beliebig oft geöffnet und geschlossen werden, um einen Ringkabelschuh am elektrischen Gerät anzuschließen oder auch wieder abzuklemmen.

Die Haltevorrichtung kann ein Fortsatz des Anschlussstücks sein, wobei der Fortsatz dann die Klemmvorrichtung zumindest teilweise umfasst. Durch das umfassen der Klemmvorrichtung wird diese unverlierbar, z.B. nach Art eines Käfigs oder Anschlags, am Anschlussstück gehalten.

Wenn die Klemmvorrichtung eine Klemmschraube enthält, welche zum Anpressen des Ringkabelschuhs festziehbar ist, kann die Haltevorrichtung einen Anschlag umfassen, an welchem der Schraubenkopf der Klemmschraube bei gelöster Klemmschraube anliegt bzw. anschlägt. Die Klemmschraube ist dann aus ihrer fest gezogenen Position, in welcher sie ohnehin gehalten ist, nur soweit herausschraubbar, bis sie am Anschlag anliegt. So ist dann zwar der Ringkabelschuh entnehmbar bzw. einlegbar, aber die Klemmschraube nicht entfernbar bzw. verlierbar.

Bei einer derartigen Ausgestaltung kann die Klemmschraube eine Bohrung im Anschlussstück durchsetzen. Der Anschlag ist dann in Axialrichtung der Bohrung auf der dem Schraubenkopf zugewandten Seite des Anschlussstückes angeordnet. Die Klemmschraube ist also in der Bohrung axial nur bis zum Anschlag herausbewegbar und wird so dauerhaft gehalten.

Im Anschlag für die Klemmschraube kann eine Öffnung für einen Werkzeugeingriff vorgesehen sein. Mit einem entsprechenden Werkzeug, z.B. einem Schraubendreher, kann so die Klemmschraube gedreht werden, ohne dass der Anschlag hierbei stört.

In der Regel befindet sich die Bohrung in der Kontaktfläche, um mit der Öffnung des eingelegten Ringkabelschuhs zu fluchten. Bei einer derartigen Ausgestaltung einer Klemmstelle wird an der Kontaktstelle des Anschlussstückes in der Regel die erste Flachseite des Ringkabelschuhs angelegt. Die Klemmschraube, deren Kopf an der der Kontaktfläche gegenüberliegenden Seite des Kontaktträgers angeordnet ist, stützt sich dann im befestigten Zustand am Kontaktträger ab. Die Schraube greift hierbei mit ihrem Gewinde nicht in die Bohrung des Anschlussstückes, sondern in ein Klemmelement ein, welches an der anderen Flachseite des Ringkabelschuhs anliegt und somit den Ringkabelschuh zwischen sich und der Kontaktfläche mit Hilfe der Klemmschraube einspannt.

Die Klemmschraube kann mit ihrem, dem Schraubenkopf abgewandten Ende über das Anschlussstück vorstehen, wenn die Schraube am Anschlag anliegt. Die Klemmschraube ragt dann auch in der maximal zurückgezogenen Position noch aus der Kontaktfläche des Anschlussstückes vor und bildet einen Raststift für die zentrale Öffnung des Ringkabelschuhs. So kann dieser z.B. beim Einlegen in die Klemmstelle bezüglich Kontaktfläche und Klemmschraube einfach zentriert werden und die Schraube leicht durch die Öffnung bis zum Klemmelement bzw. dessen Gewinde vorbewegt werden.

Der Anschlag kann am Ende eines sich von der Bohrung U-förmig weg erstreckenden Fortsatzes angeordnet sein. Das z.B. streifenförmige bzw. bandförmige Kontaktelement ist dann über die Kontaktfläche hinaus, z.B. zungenförmig, verlängert und L-förmig umgebogen, so dass sich zusammen mit dem die Bohrung tragenden Abschnitt des Kontaktträgers eine U-Form ergibt. Die in der Regel durch das Zentrum der Kontaktfläche ragende Schraube ist so verliersicher fixiert.

Die Klemmstelle kann eine Feder enthalten, welche zwischen Kontaktträger und Schraubenkopf angeordnet ist und die Klemmschraube in ihre gelöste Position vorspannt, also z.B. gegen den Anschlag drückt. Im gelösten Zustand blockiert damit die Klemmschraube die Klemmstelle nicht und der Ringkabelschuh kann ungehindert eingelegt bzw. entnommen werden.

Hierbei kann die Klemmschraube einen Absatz aufweisen, welcher an den Schraubenkopf angrenzt und sich bei festgezogener Klemmschraube am Anschlussstück abstützt. Die Klemmschraube liegt also im festgezogenen Zustand nicht mir ihrem Schraubenkopf, sondern mit dem Absatz auf. Der Absatz bietet somit Spielraum, um die bei festgezogener Klemmschraube komprimierte Feder aufzunehmen, welche den Absatz dann umgibt. Der Absatz ist also in Längsrichtung der Schraube länger als die maximal komprimierte Feder. Die Klemmschraube stützt sich somit durch den Absatz sicher und definiert am Anschlussstück ab, und nicht über die komprimierte Feder.

Weist der Schraubenkopf einen ersten Durchmesser und der Absatz einen kleineren zweiten Durchmesser auf, kann die Feder so dimensioniert sein, dass deren Innendurchmesser zwischen erstem um zweitem Durchmesser liegt. Die Feder ist somit vom Absatz zentriert, kann nicht über den Schraubenkopf weg gleiten und kann bei festgezogener Klemmschraube den Absatz konzentrisch umgeben.

Wie bereits oben erwähnt, kann die Klemmvorrichtung eine Klemmplatte zum Anpressen des Ringkabelschuhs gegen die Kontaktfläche aufweisen. Die Klemmplatte kann dann einen Fortsatz aufweisen und zumindest ein Teil des Anschlussstückes so ausgebildet sein, dass dieser ein mit dem Fortsatz zusammenwirkendes Haltemittel bildet. Die Klemmplatte als bewegliches Element ist dann unverlierbar an der Klemmstelle gehalten.

Ein derartiger Fortsatz kann T-förmig ausgeführt sein und das Haltemittel eine vom Fortsatz hintergriffene Öffnung im Kontaktträger sein.

Der Kontaktträger kann die Form eines flachen Bandes aufweisen, welches zur Realisierung einer oder mehrerer der oben genannten Haltevorrichtungen in verschiedener Weise gebogen, ausgespart oder anderweitig bearbeitet ist.

Für eine weitere Beschreibung wird auf die Ausführungsbeispiele der Zeichnungen verwiesen. Es zeigen, jeweils in einer schematischen Prinzipskizze:
- FIG 1: eine erfindungsgemäße Klemmstelle an einem elektrischen Gerät,
- FIG 2: die Ansicht II-II aus FIG 1.

FIG 1 zeigt als elektrisches Gerät einen Schaltschütz 2 mit einer Anschlussklemme 4 für einen Ringkabelschuh 6, an dem eine nicht dargestellte externe Zuleitung angequetscht ist. Die Anschlussklemme 4 umfasst als Anschlussstück eine Stromschiene bzw. einen Kontaktträger 8 und eine an diesem unverlierbar angebrachte Klemmvorrichtung 10. Die Klemmvorrichtung umfasst als Klemmplatte eine Gewindeschiene 12 und eine mit dieser zusammenwirkende, über eine Schraubenfeder 14 in der in FIG 1 gezeichneten Öffnungsposition 16 vorgespannte Klemmschraube 18.

Die gesamte Anschlussklemme 4 ist im Schaltschütz 2 mit einem Fixierende 20 des Kontaktträgers 8 befestigt, z.B. darin vergossen. Am Fixierende 20 ist als Geräteanschluss ein Lötpunkt 22 vorgesehen, an welchem eine geräteinterne Anschlussleitung 24 angelötet ist, um die Anschlussklemme 4 elektrisch mit dem Geräteinneren zu verbinden.

An das Fixierende 20 schließt sich am Kontaktträger 8 ein erster Halteabschnitt 26a an, in welchem die Gewindeschiene 12 gehalten ist. FIG 2 zeigt den Halteabschnitt 26a in Richtung der Pfeile II-II nochmals im Detail. Der Kontaktträger 8 ist mit einer Öffnung 28 versehen, durch welche die Gewindeschiene 12 mit einem schmäleren Abschnitt 29 hindurchreicht. Die Öffnung 28 ist hintergriffen von einem T-förmigen Abschnitt 30, um die Gewindeschiene 12 nicht in Richtung des Pfeils 32 aus dem Kontaktträger 8 entfernen zu können. Bei der Anfertigung der Anschlussklemme 4 wird die Gewindeschiene 12 um eine Achse 34 um 90° verkippt, damit der Abschnitt 30 diagonal durch die Öffnung 28 entgegen des Pfeils 32 in den Kontaktträger 8 eingeführt werden kann und sodann um die Achse 34 in die in FIG 2 gezeigte Endposition verkippt. Hierdurch entsteht die verliersicher Anordnungsweise.

An den Halteabschnitt 26a des Kontaktträgers 8 schließt sich ein zu diesem um 90° gebogener Kontaktabschnitt 36 an. Im Kontaktabschnitt 36 weist der Kontaktträger 8 an seiner der Gewindeschiene 12 zugewandten Flachseite eine Kontaktfläche 38 auf, an welche der Ringkabelschuh 6 mit seiner ersten Flachseite 40a anlegbar ist. Im Bereich der Kontaktfläche 38 ist eine Bohrung 42 im Kontaktträger 8 eingebracht, durch welche die Klemmschraube 18 ohne Gewindeeingriff mit ihrem Gewindeabschnitt 44 hindurch ragt.

An den Kontaktabschnitt 36 schließt sich ein zweiter Halteabschnitt 26b des Kontaktträgers 8 an, welcher durch zwei rechtwinklige Biegungen zusammen mit dem Kontaktabschnitt 36 eine die Klemmschraube 18 einschließende U-Form bildet. Das Ende 46 des Kontaktträgers 8 bildet somit einen Anschlag 47 für die Klemmschraube 18. Die lichte Weite d des Halteabschnitts 26b ist nämlich so bemessen, dass bei Anlage des Schraubenkopfes 48 am Ende 46 die Schraube mit ihrem Gewindeabschnitt 44 noch in der Bohrung 42 gehalten ist und somit aus dieser nicht entfernbar ist.

Beim Zusammenbau der Anschlussklemme 4 wird zunächst die Klemmschraube 18 in die Bohrung 42 des zumindest noch unvollständig gebogenen Kontaktträgers 8 eingeführt und dann der Kontaktträger 8 zu seiner in FIG 1 gezeigten U-Form gebogen. Um mit einem Schraubendreher 50 in den Schraubenkopf 48 eingreifen zu können, ist im Ende 46 des Kontaktträgers 8 eine Öffnung 52 vorgesehen.

Zwischen dem Schraubenkopf 48 und dem Kontaktträger 8 stützt sich eine die Klemmschraube 18 konzentrisch umgebende Schraubenfeder 14 ab und spannt somit die Klemmschraube 18 in der in FIG 1 dargestellten Öffnungsstellung mit ihrem Schraubenkopf 48 gegen das Ende 46 des Kontaktträgers 8 als Anschlag vor. Ein kleiner Abschnitt 56 der Klemmschraube 18 steht hierbei über die Kontaktfläche 38 vor und bildet eine Rastnase für die Öffnung 58 des Ringkabelschuhs 6, so dass die Öffnung 58 mit der Mittellängsachse 16 der Klemmschraube 18 bzw. der Bohrung 42 und der Gewindebohrung 62 in der Gewindeschiene 12 fluchtet.

Zwischen Gewindeabschnitt 44 und Schraubenkopf 48 der Klemmschraube 18 ist ein gegenüber dem Gewindeabschnitt 44 bzw. der Bohrung 42 im Durchmesser erweiterter und gegenüber dem Schraubenkopf 48 verkleinerter zylindrischer Absatz 54 angeordnet. Dessen Höhe h ist größer als die Höhe der vollständig komprimierten Schraubenfeder 14. So ist ein sicheres Aufsetzen des Absatzes 54 auf dem Kontaktträger 8 gewährleistet, ohne dass sich vorher der Schraubenkopf 48 auf der vollständig komprimierten Schraubenfeder 14 abstützt.

Zum Anschließen des Ringkabelschuhs 6 wird dieser in Richtung des Pfeils 64 in die Anschlussklemme 4 eingebracht, bis die Öffnung 58 am Abschnitt 56 der Klemmschraube 18 einrastet. Mit dem Schraubendreher 50 wird sodann die Klemmschraube 18 in Richtung des Pfeils 66 durch die Öffnung 58 vorgeschoben, bis deren Gewindeabschnitt 44 in Eingriff mit der Gewindebohrung 62 tritt. Die Klemmschraube 18 wird dann in der Gewindebohrung 62 verschraubt, bis die Gewindeschiene 12 entgegen der Richtung des Pfeils 66 den Ringkabelschuh 6 mit seiner zweiten Flachseite 40b zwischen sich und der Kontaktfläche 38 einklemmt. Der Absatz 54 stützt sich dann am Kontaktträger 8 ab, wobei die Schraubenfeder 14 den Absatz 54 in noch nicht vollständig komprimierter Weise konzentrisch umgibt. Diese Schließposition 68 ist in FIG 3 schematisch dargestellt. Dort sind auch die Außendurchmesser w₁ des Schraubenkopfes 48, w₂ des Absatzes 54 und der Innendurchmesser w₃ der Feder 14 dargestellt.

Zum Lösen des Ringkabelschuhs 6 aus der Anschlussklemme 4 wird in umgekehrter Reihenfolge vorgegangen, wobei die Klemmschraube 18 entgegen der Richtung des Pfeils 66 durch die Feder 14 verursacht wieder in die in FIG 1 gezeigte Endstellung schnellt, sobald der Gewindeabschnitt 44 die Gewindebohrung 62 verlassen hat. Der Ringkabelschuh 6 ist somit durch die Klemmschraube 18 nicht mehr blockiert und kann durch leichtes Abheben über den Abschnitt 56 entnommen werden.

## Patentansprüche

1. Klemmstelle (4) zum Anschließen eines Ringkabelschuhs (6) an ein elektrisches Gerät (2), mit einem einen Geräteanschluss (22) aufweisenden, elektrisch leitenden Anschlussstück (8), und mit einer relativ zum Anschlussstück (8) beweglichen Klemmvorrichtung (12,18) zum Anpressen des Ringkabelschuhs(6) an eine Kontaktfläche (38) des Anschlussstücks (8), wobei zumindest ein Teil (26a,b) des Anschlussstücks (8) als eine die Klemmvorrichtung (12,18) unverlierbar am Anschlussstück (8) haltende Haltevorrichtung (28,30,47) ausgebildet ist, und die Haltevorrichtung (28,30,47) einen Anschlag (47) für den Schraubenkopf (48) bei gelöster Klemmschraube (18) umfasst, **dadurch gekennzeichnet, dass** die Klemmvorrichtung (12,18) eine zum Anpressen des Ringkabelschuhs (6) festziehbare, und dabei dessen Öffnung (58) durchsetzende Klemmschraube (18) umfasst.

2. Klemmstelle (4) nach Anspruch 1, bei der die Klemmvorrichtung (12,18) lösbar ist.

3. Klemmstelle (4) nach Anspruch 1 oder 2, bei der die Haltevorrichtung (28,30,47) ein die Klemmvorrichtung (12,18) zumindest teilweise umfassender Fortsatz (26b) des Anschlussstücks ist.

4. Klemmstelle (4) nach einem der vorhergehenden Ansprüche, bei der die Klemmschraube (18) eine Bohrung (42) im Anschlussstück (8) durchsetzt, und der Anschlag (47) in Axialrichtung (60) der Bohrung (42) auf der dem Schraubenkopf (48) zugewandten Seite des Anschlussstücks (8) angeordnet ist.

5. Klemmstelle (4) nach einem der vorhergehenden Ansprüche, bei der im Anschlag (47) eine Öffnung (52) für einen Werkzeugeingriff (50) an der Klemmschraube (18) vorgesehen ist.

6. Klemmstelle (4) nach einem der vorhergehenden Ansprüche, bei der die Klemmschraube (18) mit ihrem dem Schraubenkopf (48) abgewandten Ende (56) über das Anschlussstück (8) vorsteht, wenn sich die Klemmschraube (18) in Öffnungsposition (16) befindet.

7. Klemmstelle (4) nach Anspruch 4 bis 6, bei der der Anschlag (47) am Ende (46) eines sich von der Bohrung (42) U-förmig weg erstreckenden Fortsatzes (26b) angeordnet ist.

8. Klemmstelle (4) nach einem der vorhergehenden Ansprüche, mit einer die Klemmschraube (18) in ihre Öffnungsposition (16) vorspannenden Feder (14).

9. Klemmstelle (4) nach Anspruch 8, bei der die Klemmschraube (18) einen an den Schraubenkopf (48) angrenzenden, sich bei festgezogener (68) Klemmschraube (18) am Anschlussstück (8) abstützenden Absatz (54) aufweist, wobei die Feder (14) dabei den Absatz (54) umgibt.

10. Klemmstelle (4) nach Anspruch 9, bei der der Schraubenkopf (48) einen ersten Durchmesser (w₁) und der Absatz (54) einen kleineren zweiten Durchmesser (w₂) aufweist und der Innendurchmesser (w₃) der Feder (14) zwischen erstem (w₁) und zweitem (w₂) Durchmesser liegt.

11. Klemmstelle (4) nach einem der vorhergehenden Ansprüche, bei der die Klemmvorrichtung (12,18) eine Klemmplatte (12) zum Anpressen des Ringkabelschuhs (6) gegen die Kontaktfläche (38) aufweist, wobei die Klemmplatte (12) einen Fortsatz (29,30) aufweist, und zumindest ein Teil (26a) des Anschlussstücks (8) als ein mit dem Fortsatz (29,30) zusammenwirkendes Haltemittel (28) ausgebildet ist.

12. Klemmstelle (4) nach Anspruch 11, bei der der Fortsatz (29,30) T-förmig ist und das Haltemittel (28) eine vom Fortsatz hintergriffene Öffnung (28) im Kontaktträger (8) ist.

13. Klemmstelle (4) nach einem der vorhergehenden Ansprüche, bei der der Kontaktträger (8) eine flachbandartige Form besitzt.

## Claims

1. Terminal point (4) for connection of a ring cable lug (6) to an electrical appliance (2), having an electrically conductive connecting piece (8) which has an appliance connection (22), and having a clamping apparatus (12, 18) which can move relative to the connecting piece (8) in order to press the ring cable lug (6) onto a contact surface (38) of the connecting piece (8), wherein at least a part (26a, b) of the connecting piece (8) is in the form of a holding apparatus (28, 30, 47) which holds the clamping apparatus (12, 18) captive on the connecting piece (8), and with the holding apparatus (28, 30, 47) having a stop (47) for the screw head (48) when the terminal screw (18) is released, **characterized in that** the clamping apparatus (12, 18) has a terminal screw (18), which can be tightened in order to press on the ring cable lug (6) and in the process passes through the opening (58) thereof.

2. Terminal point (4) according to Claim 1, in which the clamping apparatus (12, 18) is detachable.

3. Terminal point (4) according to Claim 1 or 2, in which the holding apparatus (28, 30, 47) is a projection (26b), which at least partially surrounds the clamping apparatus (12, 18), on the connecting piece.

4. Terminal point (4) according to one of the preceding claims, in which the terminal screw (18) passes through a hole (42) in the connecting piece (8), and the stop (47) is arranged on that side of the connecting piece (8) which faces the screw head (48) in the axial direction (60) of the hole (42).

5. Terminal point (4) according to one of the preceding claims, in which an opening (52) for a tool (50) to engage in the terminal screw (18) is provided in the stop (47).

6. Terminal point (4) according to one of the preceding claims, in which that end (56) of the terminal screw (18) which is remote from the screw head (48) projects beyond the connecting piece (8) when the terminal screw (18) is located in the open position (16).

7. Terminal point (4) according to Claim 4 to 6, in which the stop (47) is arranged at that end (46) of a projection (26b) which extends away from the hole (42) in a U-shape.

8. Terminal point (4) according to one of the preceding claims, having a spring (14) which prestresses the terminal screw (18) in its open position (16).

9. Terminal point (4) according to Claim 8, in which the terminal screw (18) has a step (54), which is adjacent to the screw head (48) and is supported on the connecting piece (8) when the terminal screw (18) is tightened (68), with the spring (14) in this case surrounding the step (54).

10. Terminal point (4) according to Claim 9, in which the screw head (48) has a first diameter (w₁) and the step (54) has a smaller, second diameter (w₂), and the internal diameter (w₃) of the spring (14) is between the first diameter (w₁) and the second diameter (w₂).

11. Terminal point (4) according to one of the preceding claims, in which the clamping apparatus (12, 18) has a clamping plate (12) for pressing the ring cable lug (6) against the contact surface (38), with the clamping plate (12) having a projection (29, 30), and at least a part (26a) of the connecting piece (8) being in the form of a holding means (28) which interacts with the projection (29, 30).

12. Terminal point (4) according to Claim 11, in which the projection (29, 30) is T-shaped, and the holding means (28) is an opening (28), behind which the projection engages, in the contact support (8).

13. Terminal point (4) according to one of the preceding claims, in which the contact support (8) is in the form of a flat ribbon.

## Revendications

1. Poste (4) de serrage pour le raccordement d'une cosse (6) à oeillet à un appareil (2) électrique, comprenant une pièce (8) de connexion conductrice de l'électricité et ayant une borne (22) d'appareil et comprenant un dispositif (12, 18) de serrage, mobile par rapport à la pièce (8) de connexion, pour presser la cosse (6) à oeillet sur une surface (38) de contact de la pièce (8) de connexion, au moins une partie (26a,b) de la pièce (8) de connexion étant constituée sous la forme d'un dispositif (28, 30, 47) de maintien maintenant de manière imperdable le dispositif (12, 18) de serrage sur la pièce (8) de connexion et le dispositif (28, 30, 47) de maintien comprenant une butée (47) pour la tête (48) de vis, lorsque la vis (18) de serrage est desserrée, **caractérisé en ce que** le dispositif (12, 18) de serrage comprend une vis (18) de serrage pouvant être serrée à fond pour presser la cosse (6) à oeillets et en traversant ainsi l'ouverture (58).

2. Poste (4) de serrage suivant la revendication 1, dans lequel le dispositif (12, 18) de serrage peut être desserré.

3. Poste (4) de serrage suivant la revendication 1 ou 2, dans lequel le dispositif (28, 30, 47) de maintien est un prolongement (26b) de la pièce de connexion, comprenant, au moins en partie, le dispositif (12, 18) de serrage.

4. Poste (4) de serrage suivant l'une des revendications précédentes, dans lequel la vis (18) de serrage traverse un trou (42) de la pièce (8) de connexion et la butée (47) est dirigée dans la direction (60) axiale du trou (42) du côté de la pièce (8) de connexion tourné vers la tête (48) de la vis.

5. Poste (4) de serrage suivant l'une des revendications précédentes, dans lequel il est prévu, dans la butée (47), une ouverture (52) pour une pénétration (50) d'un outil sur la vis (18) de serrage.

6. Poste (4) de serrage suivant l'une des revendications précédentes, dans lequel la vis (18) de serrage dépasse de la pièce (8) de connexion par son extrémité (56) éloignée de la tête (48) de la vis, lorsque la vis (18) de serrage est dans la position (16) d'ouverture.

7. Poste (4) de serrage suivant l'une des revendications 4 à 6, dans lequel la butée (47) est disposée à l'extrémité (46) d'un prolongement (26b) s'éloignant en forme de U du trou (42).

8. Poste (4) de serrage suivant l'une des revendications précédentes, comprenant un ressort (14) mettant la vis (18) de serrage sous précontrainte, lorsque celle-ci est dans la position d'ouverture.

9. Poste (4) de serrage suivant la revendication 8, dans lequel la vis (18) de serrage a un gradin (54) voisin de la tête (48) de la vis et s'appuyant, lorsque la vis (18) de serrage est vissée (68) à fond, sur la pièce (8) de connexion, le ressort (14) entourant le gradin (54).

10. Poste (4) de serrage suivant la revendication 9, dans lequel la tête (48) de la vis a un premier diamètre (w₁) et le gradin (54) a un deuxième diamètre (w₂) plus petit et le diamètre (w₃) intérieur du ressort (14) est compris entre le premier (w₁) et le deuxième (w₂) diamètres.

11. Poste (4) de serrage suivant l'une des revendications précédentes, dans lequel le dispositif (12, 18) de serrage a un plateau (12) de serrage pour presser la cosse (6) à oeillet sur la surface (38) de contact, le plateau (12) de serrage ayant un prolongement (29, 30) et au moins une partie (26a) de la pièce (8) de connexion étant constituée sous la forme d'un moyen (28) de maintien coopérant avec le prolongement (29, 30).

12. Poste (4) de serrage suivant la revendication 11, dans lequel le prolongement (29, 30) est en forme de T et le moyen (28) de maintien est une ouverture (28) du porte-contact (8) accroché par l'arrière par le prolongement.

13. Poste (4) de serrage suivant l'une des revendications précédentes, dans lequel le porte-contact (8) a une forme de type en ruban plat.
